# EUROPÄISCHE PATENTSCHRIFT

(11) **EP 0 553 455 B1**
(45) Veröffentlichungstag und Bekanntmachung des Hinweises auf die Patenterteilung: **25.03.1998**
(21) Anmeldenummer: 92121139.7
(22) Anmeldetag: 11.12.1992
(51) Int. Cl.: B65H 3/08

(54) **Verfahren und Vorrichtung zum Abheben von Druckereierzeugnissen von einem Stapel**
Method and device for lifting printed products from a stack
Procédé et dispositif pour enlever des produits imprimés d'une pile

(30) Priorität: 30.01.1992 CH 274/92
(43) Veröffentlichungstag der Anmeldung: 04.08.1993
(73) Patentinhaber: Ferag AG, CH-8340 Hinwil (CH)
(72) Erfinder: Eberle, Jürg, CH-8340 Hinwil (CH)
(74) Vertreter: Patentanwälte Schaad, Balass, Menzl & Partner AG

(56) Entgegenhaltungen:
- EP-A- 0 168 784
- DE-A- 2 732 591
- DE-A- 4 012 779
- FR-A- 2 233 262
- GB-A- 2 060 579

## Beschreibung

Die vorliegende Erfindung betrifft ein Verfahren und eine Vorrichtung zum Abheben von Druckereierzeugnissen von einem Stapel gemäss Oberbegriff des Anspruches 1 bzw. 2.

Aus der DE-C-27 32 591 ist eine Einrichtung zum Abbauen eines Stapels von Druckereierzeugnissen dieser Art bekannt, bei der der Saugkopf mittels eines Antriebsmechanismus entlang einer geschlossenen Umlaufbahn bewegt wird, deren Form einer Hypozykloide ähnlich ist. In einem oberen Umkehrpunkt dieser Bewegungsbahn erfasst der Saugkopf eine Ecke des jeweils untersten Druckereierzeugnisses im Stapel und nimmt diese Ecke bis zum nächsten, unteren Umkehrpunkt mit. Der Antriebsmechanismus, der ein mit einem Antriebsmotor mit konstanter Drehzahl verbundenes Planetengetriebe aufweist, ist nun in erster Linie dazu da, den Saugkopf entlang der erwähnten, eine bestimmte Form aufweisenden Bewegungsbahn zu bewegen. Zwar ändert sich die Geschwindigkeit des Saugkopfes während seiner Bewegung entlang der Bewegungsbahn, doch sind die auftretenden Geschwindigkeitsänderungen an die Konstruktion des Antriebsmechanismus und damit an die Form der Bewegungsbahn gebunden.

Der vorliegenden Erfindung liegt nun die Aufgabe zugrunde, ein Verfahren und eine Vorrichtung der eingangs genannten Art zu schaffen, das bzw. die es ermöglicht, die Geschwindigkeit des Saugkopfes während dessen Bewegung entlang seiner Bahn in weiten Grenzen und unabhängig von der Form der Bewegungsbahn zu varieren.

Diese Aufgabe wird erfindungsgemäss durch die Merkmale des kennzeichnenden Teils des Anspruches 1 bzw. 2 gelöst.

Der erfindungsgemässen Lösung liegt nun die Erkenntnis zugrunde, die Bewegungsgeschwindigkeit des Saugkopfes, wie sie durch den von einem Antriebsmotor mit konstanter Drehzahl her angetriebenen Antriebsmechanismus gegeben ist, mittels eines Zwischengetriebes, das zwischen den Antriebsmotor und den Antriebsmechanismus geschaltet ist, zu beeinflussen. Somit ist es möglich, bei einer gegebenen Form der Bewegungsbahn, die durch den Antriebsmechanismus bestimmt ist, ohne Beeinflussung dieser Bewegungsbahn die Bewegungsgeschwindigkeit des Saugkopfes zu variieren, und zwar so, dass die Geschwindigkeit des Saugkopfes beim Erfassen eines Druckereierzeugnisses minimal ist und beim darauf unmittelbar folgenden Mitnehmen zunimmt. Damit kann vermieden werden, dass das nachfolgende Erzeugnis beim Abheben des Druckereierzeugnisses vom Stapel durch Sogwirkung mitgerissen wird.

Bevorzugte Weiterausbildungen des Erfindungsgegenstandes sind in den abhängigen Ansprüchen definiert.

Im folgenden werden anhand der Zeichnung Ausführungsbeispiele des Erfindungsgegenstandes näher erläutert. Es zeigt rein schematisch:
- Fig 1: in Seitenansicht eine erste Ausführungsform einer Vorrichtung zum Abheben von Druckereierzeugnissen von einem Stapel,
- Fig. 2: den Antriebsmechanismus der Vorrichtung gemäss Figur 1 im Querschnitt,
- Fig.3: in Seitenansicht und teilweise im Schnitt ein Zwischengetriebe,
- Fig.4: das Zwischengetriebe gemäss Figur 3 in Ansicht von dessen Antriebsseite her,
- Fig. 5: ein Geschwindigkeits-Zeit-Diagramm, und
- Fig.6: vereinfacht eine zweite Ausführungsform einer Vorrichtung zum Abheben von Druckereierzeugnissen von einem Stapel mit einer ganz schematischen Darstellung des Antriebsmechanismus.

In den Figuren 1 und 2 ist mit 1 ein Stapel bezeichnet, der durch gefaltete Druckereierzeugnisse 2 gebildet ist. Letztere werden durch einen Zuförderer 3 in einer Schuppenformation S zugebracht, in der jedes Druckereierzeugnis 2 auf dem nachlaufenden Druckereierzeugnis aufliegt. Dies bedeutet, dass die nachlaufende Kante 2a, die bei der vorliegenden Ausführungsform die Falzkante ist, in der Schuppenformation S oben liegt. Die Druckereierzeugnisse 2 werden von unten in den Stapel aufgeschoben, wie das in der EP-A-0 551 601 näher erläutert ist.

Zum Abheben des jeweils obersten Druckereierzeugnisses 2 vom Stapel 1 ist ein nur schematisch dargestellter Saugkopf 4 vorhanden, der auf an sich bekannte Weise periodisch an eine nicht näher dargestellte Unterdruckquelle anschliessbar ist. Der Saugkopf 4 wird mittels eines Antriebsmechanismus 5 entlang einer geschlossenen, birnenförmigen Umlaufbahn 6 bewegt. An einer Uebernahmestelle 7, die sich an der Spitze der Umlaufbahn 6 befindet, erfasst der Saugkopf 4 das jeweils oberste Druckereierzeugnis 2 im Bereich dessen Falzkante 2a und hebt das erfasste Druckereierzeugnis während der Bewegung entlang des Abschnittes 6a der Umlaufbahn 6 vom Stapel 1 ab. An der mit 8 bezeichneten Abgabestelle wird durch Wegschalten des Unterdruckes das mitgenommene Druckereierzeugnis 2 abgegeben. Anschliessend läuft der Saugkopf 4 in Umlaufrichtung U weiter. Das jeweils abgegebene Druckereierzeugnis 2 wird von einem Wegförderer übernommen, wie das in der bereits erwähnten EP-A-0 551 601 ausführlicher beschrieben ist.

Im folgenden wird nun der Aufbau und die Wirkungsweise des Antriebsmechanismus 5 näher erläutert.

Wie insbesondere die Figur 2 zeigt, ist der Saugkopf 4 an einem Tragrohr 9 befestigt, das über eine nicht dargestellte Schlauchleitung mit der bereits erwähnten zu- und wegschaltbaren Unterdruckquelle verbunden ist. Dieses Tragrohr 9 ist am einen Arm 10a eines zweiarmigen Hebels 10 befestigt, dessen anderer Arm 10b gegenüber dem Arm 10a abgewinkelt ist. Der Arm 10b bildet die Koppel einer Kurbelschwinge 11 und ist über ein Gelenk 12, dessen Gelenkzapfen mit 12a bezeichnet ist, mit einer Kurbel 13 verbunden. Letztere sitzt auf einer in Richtung des Pfeiles A umlaufend angetriebenen Welle 14, die in einem Lager 15 drehbar gelagert ist. Die Welle 14, deren Längsachse mit 14' bezeichnet ist, wird von einer anhand der Figuren 3 und 4 noch zu beschreibenden Antriebseinrichtung angetrieben. Am anderen Ende ist der Arm 10b des Hebels 10 über ein Gelenk 16, dessen Gelenkzapfen mit 16a bezeichnet ist, mit einer Schwinge 17 verbunden. Letztere ist auf einer Welle 18 befestigt, die frei drehbar in einem Lager 19 gelagert ist. Die Längsachse dieser Welle 18 ist mit 18' bezeichnet.

Die Schwinge 17 wird bei sich drehender Kurbel 13 zwischen zwei Endstellungen, die in Figur 1 strichpunktiert dargestellt sind und einen Winkel α einschliessen, hin und her verschwenkt. Die beiden Endlagen der Schwinge 17 sind durch die mit 16a' und 16a'' bezeichneten Positionen des Gelenkzapfens 16a bezeichnet. Die diesen Endlagen 16a' und 16a'' zugeordneten Positionen des Gelenkzapfens 12a sind mit 12a' und 12a'' bezeichnet.

Mittels des beschriebenen Hebelantriebsmechanismus 5 wird nun der Saugkopf 4 wie bereits erwähnt von der Uebernahmestelle 7 entlang des Abschnittes 6a der Umlaufbahn 6 nach oben zur Abgabestelle 8 bewegt. Zwischen Uebernahmestelle 7 und Abgabestelle 8 ist der Saugkopf 4 wie bereits erwähnt mit der Unterdruckquelle verbunden und nimmt jeweils das oberste Druckereierzeugnis 2 des Stapels 1 mit. Nach dem Wegschalten der Unterdruckquelle und dem dadurch erfolgten Freigeben des mitgenommenen Druckereierzeugnisses 2 wird der Saugkopf 4 weiter in Richtung des Pfeiles U entlang der Umlaufbahn 6 bewegt, bis er wieder zur Uebernahmestelle 7 gelangt, wo das nächste Druckereierzeugnis 2 erfasst wird.

Damit der Saugkopf 4 entlang der gewünschten Bahn 6 bewegt wird, muss der Antriebsmechanismus 5 entsprechend ausgebildet sein. Durch diese spezielle Ausbildung des Antriebsmechanismus 5 ist auch der Verlauf der Geschwindigkeit, mit der sich der Saugkopf 4 entlang der Bewegungsbahn 6 bewegt, festgelegt. Um nun diesen durch die Konstruktion des Antriebsmechanismus 5 bestimmten Geschwindigkeitsverlauf beeinflussen zu können, ist dem Antriebsmechanismums 5 ein Zwischen- oder Ueberlagerungsgetriebe 20 vorgeschaltet, das nun anhand der Figuren 3 und 4 näher erläutert wird.

Dieses Zwischengetriebe 20, das im vorliegenden Fall als Kurbelgetriebe und im speziellen als umlaufende Kurbelschleife ausgebildet ist, weist ein Antriebsglied 21 auf, das von einem nur schematisch dargestellten Antriebsmotor 22 mit konstanter Drehzahl, d.h. mit konstanter Winkelgeschwindigkeit ω₁, angetrieben wird. Das Antriebsglied 21 ist über Lager 23 um seine Achse 21' drehbar in einem Gehäuse 24 gelagert. Im Antriebsglied 21 ist ein Mitnahmeelement 25, das im vorliegenden Ausführungsbeispiel eine Rolle ist, befestigt, z.B. mittels einer Schraubverbindung. Die Längsachse 25' des Mitnahmeelementes 25 verläuft parallel zur Drehachse 21' des Antriebsgliedes 21 und ist gegenüber letzterer um den Abstand r versetzt. Anders ausgedrückt ist das Mitnahmeelement 25 exzentrisch angeordnet.

Das Mitnahmeelement 25 ist in einer Quernut 26 geführt, die in einem Abtriebsglied 27 ausgebildet ist. Dieses Abtriebsglied 27 sitzt mit einem Verbindungsteil 27a auf der Welle 14 des Antriebsmechanismus 5. Die Drehachse 27' des Abtriebsgliedes 27 fluchtet somit mit der Drehachse 14' der Welle 14, ist jedoch gegenüber der Drehachse 21' des Antriebsgliedes 21 um den Betrag e versetzt.

Das wie erwähnt als umlaufende Kurbelschleife ausgebildete Zwischengetriebe 20 formt nun die konstante Antriebsgeschwindigkeit des Motors 22 in eine sich periodisch ändernde Antriebsgeschwindigkeit für den Antriebsmechanismus 5 um. In Figur 5 ist der Verlauf der Winkelgeschwindigkeit ω in Abhängigkeit von der Zeit t durch die Kurve 28 dargestellt. Während die Winkelgeschwindigkeit ω₁ am Eingang des Zwischengetriebes 20 konstant ist, ändert sich die Winkelgeschwindigkeit ω₂, mit der die Welle 14 des Antriebsmechanismus 5 angetrieben wird, zwischen einem Minimalwert 28a und einem Maximalwert 28b. In Figur 4 sind mit 29a und 29b die Stellungen des Zwischengetriebes 20 angegeben, in denen das Minimum (Stellung 29a) und das Maximum (Stellung 29b) der Winkelgeschwindigkeit ω₂ auftritt. Es versteht sich, dass die Lage der Stellungen 29a, 29b beliebig gewählt werden können.

Die minimale Winkelgeschwindigkeit ω₂ ergibt sich aus der Formel ${\text{ω}}_{\text{2}} \text{=} \frac{\text{r}}{\text{r+e}} {\text{x ω}}_{\text{1}} \text{,}$ während sich die maximale Winkelgeschwindigkeit ω₂ aus der Formel ${\text{ω}}_{\text{2}} \text{=} \frac{\text{r}}{\text{r-e}} {\text{x ω}}_{\text{1}}$ ergibt.

Der vom Zwischengetriebe 20 wie beschrieben erzeugte Geschwindigkeitsverlauf wird somit dem Geschwindigkeitsverlauf überlagert, der durch die Konstruktion des Antriebsmechanismus 5 bestimmt ist. Diese Geschwindigkeitsüberlagerung erfolgt nun so, dass die Bewegungsgeschwindigkeit des Saugkopfes 4 im Bereich der Uebernahmestelle 7, d.h. beim unmittelbar an das Erfassen anschliessenden Anheben eines Druckereierzeugnisses 2, minimal ist und dann zunimmt. Dadurch wird einerseits ein einwandfreies Erfassen des jeweils obersten Druckereierzeugnisses 2 des Stapels 1 sichergestellt und andererseits vermieden, dass beim Abheben des erfassten Druckereierzeugnisses 2 das nachfolgende Druckereierzeugnis 2 infolge Sogwirkung mitgerissen wird.

Anhand der sehr schematischen Darstellung der Figur 6 wird nun eine andere Ausführungsform einer Vorrichtung zum Abheben der Druckereierzeugnisse 2 vom Stapel 1 beschrieben, die sich von der Ausführungsform gemäss den Figuren 1 und 2 durch eine andere Ausbildung des Antriebsmechanismus für den Saugkopf 4 unterscheidet.

Der Saugkopf 4 ist ebenfalls an einem nur schematisch angedeuteten Tragrohr 30 befestigt, das wie anhand der Figuren 1 und 2 beschrieben über eine nicht gezeigte Schlauchleitung mit einer Unterdruckquelle verbunden ist. Dieser Tragarm 30 ist mit einem Antriebsmechanismus 31 verbunden, der einen Hebel 32 aufweist, mit dem das Tragrohr 30 fest verbunden ist. Dieser Hebel 32 steht an beiden Enden über Gelenke 33 und 34 mit weiteren Hebeln in Verbindung. Mittels des Gelenkes 33 ist der Hebel 32 mit einem Hebel 35 verbunden, der in einem Lager 36 schwenkbar gelagert ist. Ueber das andere Gelenk 34 steht der Hebel 32 mit einem zweiarmigen Hebel 37 in Verbindung, der schwenkbar in einem Lager 38 gelagert ist. Der zweiarmige Hebel 37 ist am anderen Ende über ein weiteres Gelenk 39 mit der Koppel 40 eines Kurbelantriebes verbunden, welche über ein Gelenk 41 mit einer Kurbel 42 verbunden ist. Letztere sitzt auf einer nur schematisch angedeuteten Welle 43, die mit dem Abtriebsglied 27 des Zwischengetriebes 20 verbunden ist. Die Kurbel 42 läuft somit mit der Winkelgeschwindigkeit ω₂, deren Verlauf in Figur 5 dargestellt ist, in Richtung des Pfeiles B um.

Das Verbindungsgelenk 41 zwischen der Kurbel 42 und der Kuppel 40 läuft dementsprechend entlang einer kreisförmigen Bahn 44 um. Der Hebel 37 führt dabei eine Schwenkbewegung um die Achse seines Lagers 38 aus. Die beiden Endlagen des Hebels 37 sind einerseits mit einer ausgezogenen Linie und andererseits mit einer strichpunktierten Linie dargestellt. Die beiden Gelenke 34 und 39 des Hebels 37 bewegen sich dabei entlang der Bahnen 45 und 46 zwischen den Punkten I und II hin und her. Der Hebel 35 schwingt von der mit einer ausgezogenen Linie dargestellten Stellung in die strichpunktiert dargestellte Stellung und wieder zurück, wobei sich das Gelenk 33 entlang der Bahn 47 zwischen den Punkten I' und II' hin und her bewegt. Durch diese Schwingbewegung der Hebel 37 und 35 ergibt sich auch die Bewegung des Hebels 32, an dem wie erwähnt fest das Tragrohr 30 des Saugkopfes 2 angebracht ist. Der Saugkopf 2 wird dadurch von einer Uebernahmestelle 48 entlang der leicht gekrümmten Bewegungsbahn 49 zu einer Abgabestelle 50 und auf derselben Bahn 49 wieder zurück zur Uebernahmestelle 48 bewegt. An der Uebernahmestelle 48 erfasst der nun an die Unterdruckquelle angeschlossene Saugkopf 4 das jeweils oberste Druckereierzeugnis 2 im Stapel 1 und nimmt dieses bis zur Abgabestelle 50 mit, an der durch Wegschalten der Unterdruckquelle das mitgenommene Druckereierzeugnis 2 freigegeben wird. An dieser Abgabestelle 50 wird das vom Saugkopf 4 freigegebene Druckereierzeugnis 2 von einem Wegförderer übernommen, wie das in der schon früher erwähnten EP-A-0 551 601 ausführlicher beschrieben ist.

Auch bei der Ausführungsform gemäss Fig. 6 wird wie anhand der Figuren 1-5 beschrieben der Bewegungsgeschwindigkeit des Saugkopfes 4, die durch den Antriebsmechanismus 31 gegeben ist, die sich ändernde Antriebsgeschwindigkeit des Zwischengetriebes 20 überlagert, so dass die Bewegungsgeschwindigkeit des Saugkopfes 4 im Bereich der Uebernahmestelle 48 beim unmittelbar auf das Erfassen folgenden Abheben eines Druckereierzeugnisses 2 minimal ist und dann zunimmt.

Mit demselben Zwischengetriebe 20 kann somit bei verschieden ausgebildeten Antriebsmechanismen 5,31 der gewünschte Geschwindigkeitsverlauf für den Saugkopf 4 erzielt werden.

Es ist auch möglich, das Zwischengetriebe 20 von der anderen Seite her, d.h. vom Glied 27 her, anzutreiben. Letzteres wird dann zum mit dem Motor 22 gekoppelten Antriebsglied, während die Antriebswelle 14,43 des Antriebsmechanismus 5,31 mit dem nun als Abtriebsglied wirkenden Glied 21 verbunden ist.

Die erfindungsgemässe Lösung lässt sich auch bei Ausführungsformen verwenden, bei denen die Druckereierzeugnisse nicht wie vorstehend beschrieben von oben vom Stapel abgehoben werden, sondern von unten vom Stapel abgezogen werden, wie das z.B. in der DE-C-27 32 591 beschrieben ist.

## Patentansprüche

1. Verfahren zum Abheben von Druckereierzeugnissen von einem Stapel, bei dem wenigstens ein zeitweilig an eine Unterdruckquelle anschliessbarer Saugkopf (4) mittels eines Antriebsmechanismus (5, 31), der von einem Antriebsmotor (22) mit konstanter Drehzahl her angetrieben wird, entlang einer Bewegungsbahn (6, 49) mit sich ändernder Geschwindigkeit von einer Uebernahmestelle (7, 48), an der jeweils ein Erzeugnis (2) erfasst wird, zu einer Angabestelle (8, 50), an der das erfasste Erzeugnis (2) abgegeben wird, und zurück bewegt wird, wobei die Geschwindigkeit des Saugkopfes (4) im Bereich der Uebernahmestelle (7, 48) beim Erfassen eines Erzeugnisses (2) minimal wird und anschliessend zunimmt, dadurch gekennzeichnet, dass die konstante Drehgeschwindigkeit (ω₁) der Antriebswelle des Antriebsmotors (22) durch ein Zwischengetriebe (20), dessen Antriebswelle (21) mit der Abtriebswelle des Antriebsmotors (22) und dessen Antriebswelle (27) mit dem Antriebsglied (14, 43) des Antriebsmechanismus (5, 31) verbunden ist, in eine sich ändernde Drehgeschwindigkeit (ω₂) der Antriebswelle (27) des Zwischengetriebes (20) umgeformt wird, so dass der Saugkopf (4) mit einer Geschwindigkeit, deren Verlauf durch das Zwischengetriebe (20) mitbestimmt wird, entlang seiner Bewegungsbahn (6, 49) bewegt wird.

2. Vorrichtung zum Abheben von Druckereierzeugnissen von einem Stapel, mit wenigstens einem zum Erfassen und Mitnehmen jeweils eines Erzeugnisses (2) zeitweilig an eine Unterdruckquelle anschliessbaren Saugkopf (4), und einem, von einem Antriebsmotor (22) mit konstanter Drehzahl her angetriebenen Antriebsmechanismus (5, 31) für den Saugkopf (2) zum Bewegen des letzteren mit sich ändernder Geschwindigkeit entlang einer Bewegungsbahn (6, 49) von einer Uebernahmestelle (7, 48), an der der Saugkopf (4) jeweils ein Erzeugnis (2) erfasst, zu einer Abgabestelle (8, 50), an der der Saugkopf (4) das erfasste Erzeugnis (2) abgibt, und zurück, wobei die Geschwindigkeit des Saugkopfes im Bereich der Uebernahmestelle (7, 48) beim Erfassen eines Erzeugnisses (2) minimal ist und anschliessend zunimmt, dadurch gekennzeichnet, dass die Abtriebswelle des Antriebsmotors (22) mit der Antriebswelle (21) eines Zwischengetriebes (20) verbunden ist, dessen Abtriebswelle (27) mit dem Antriebsglied (14, 43) des Antriebsmechanismus (5, 13) verbunden ist und das die konstante Drehgeschwindigkeit (ω₁) der Abtriebswelle des Antriebsmotors (22) in eine sich ändernde Drehgeschwindigkeit (ω₂) seiner Abtriebswelle (27) umwandelt, um den Saugkopf (4) mit einer Geschwindigkeit, deren Verlauf durch das Zwischengetriebe (20) mitbestimmt ist, entlang seiner Bewegungsbahn (6, 49) zu bewegen.

3. Vorrichtung nach Anspruch 2, dadurch gekennzeichnet, dass das Zwischengetriebe (20) ein Kurbelgetriebe ist.

4. Vorrichtung nach Anspruch 3, dadurch gekennzeichnet, dass das Zwischengetriebe (20) als umlaufende Kurbelschleife ausgebildet ist.

5. Vorrichtung nach Anspruch 3 oder 4, dadurch gekennzeichnet, dass das Zwischengetriebe (20) ein mit dem Antriebsmotor (22) gekoppeltes, drehbar gelagertes Antriebsglied (21) aufweist, an dem ein zu seiner Drehachse (21') exzentrisches Mitnahmeelement (25), vorzugsweise eine Rolle, angeordnet ist, das in eine Nut (26) an einem drehbar gelagerten Abtriebsglied (27) eingreift, dessen Drehachse (27') gegenüber derjenigen des Antriebsgliedes (21) versetzt ist und das mit der Antriebswelle (14,43) des Antriebsmechanismus (5,31) verbunden ist.

6. Vorrichtung nach Anspruch 3 oder 4, dadurch gekennzeichnet, dass das Zwischengetriebe (20) ein drehbar gelagertes, mit der Antriebswelle (14,43) des Antriebsmechanismus (5,31) verbundenes Abtriebsglied (21) aufweist, an dem ein zu seiner Drehachse (21') exzentrisches Mitnahmeelement (25), vorzugsweise eine Rolle, angeordnet ist, das in eine Nut (26) an einem drehbar gelagerten, mit dem Antriebsmotor gekoppelten Antriebsglied (27) eingreift, dessen Drehachse (27') gegenüber derjenigen des Abtriebsgliedes (21) versetzt ist.

7. Vorrichtung nach einem der Ansprüche 2-6, dadurch gekennzeichnet, dass der Antriebsmechanismus (5,31) als Hebelgetriebe ausgebildet ist.

8. Vorrichtung nach Anspruch 7, dadurch gekennzeichnet, dass der den Saugkopf (4) in einer Richtung(U) entlang einer geschlossenen Bahn (6) bewegende Antriebsmechanismus (5) eine Kurbelschwinge (11) aufweist, deren Koppel (10b) einen vorzugsweise abgewinkelten Verlängerungsarm (10a) aufweist, an dem der Saugkopf (4) angebracht ist.

9. Vorrichtung nach Anspruch 7, dadurch gekennzeichnet, dass der den Saugkopf (4) zwischen zwei Lagen (48,50) entlang im wesentlichen derselben Bahn (49) hin- und herbewegende Antriebsmechanismus (31) einen Hebel (32) aufweist, an dem der Saugkopf (4) befestigt ist und der gelenkig einerends mit einem schwenkbar gelagerten Schwinghebel (35) und andernends mit einem ebenfalls schwenkbar gelagerten weiteren Hebel (37) verbunden ist, der mit einem letzteren hin- und herschwingend antreibenden Kurbeltrieb (40,42) gekoppelt ist.

## Claims

1. Method for lifting printed products from a stack, in which at least one suction head (4) that can be connected from time to time to a vacuum source is moved by means of a drive mechanism (5, 31), which is driven by a drive motor (22) having a constant rotational speed, along a movement path (6, 49) at varying speed from a takeover point (7, 48) at which in each case a product (2) is seized, to a release point (8, 50) at which the seized product (2) is released, and back, the speed of the suction head (4) becoming a minimum in the region of the takeover point (7, 48) when seizing a product (2) and subsequently increasing, characterized in that the constant rotational speed (ω₁) of the output drive shaft of the drive motor (22) is transformed by an intermediate gear mechanism (20), whose input drive shaft (21) is connected to the output drive shaft of the drive motor (22) and whose output drive shaft (27) is connected to the drive element (14, 43) of the drive mechanism (5, 31), into a varying rotational speed (ω₂) of the output drive shaft (27) of the intermediate gear mechanism (20), with the result that the suction head (4) is moved along its movement path (6, 49) at a speed whose variation is concomitantly determined by the intermediate gear mechanism (20).

2. Device for lifting printed products from a stack, having at least one suction head (4) that can be connected from time to time to a vacuum source for the purpose of seizing and carrying along a product (2) in each case, and a drive mechanism (5, 31), driven by a drive motor (22) having a constant rotational speed, for the suction head (2) in order to move the latter at varying speed along a movement path (6, 49) from a takeover point (7, 48) at which the suction head (4) in each case seizes a product (2), to a delivery point (8, 50) at which the suction head (4) releases the seized product (2), and back, the speed of the suction head being a minimum in the region of the takeover point (7, 48) when seizing a product (2) and subsequently increasing, characterized in that the output drive shaft of the drive motor (22) is connected to the input drive shaft (21) of an intermediate gear mechanism (20). whose output drive shaft (27) is connected to the drive element (14, 43) of the drive mechanism (5, 13) and which converts the constant rotational speed (ω₁) of the output drive shaft of the drive motor (22) into a varying rotational speed (ω₂) of its output drive shaft (27) in order to move the suction head (4) along its movement path (6, 49) at a speed whose variation is concomitantly determined by the intermediate gear mechanism (20).

3. Device according to Claim 2, characterized in that the intermediate gear mechanism (20) is a crank gear mechanism.

4. Device according to Claim 3, characterized in that the intermediate gear mechanism (20) is constructed as a circulating inverted slider crank.

5. Device according to Claim 3 or 4, characterized in that the intermediate gear mechanism (20) has an input drive element (21) that is rotatably mounted and coupled to the drive motor (22) and on which there is arranged a carrier element (25), preferably a roller, that is eccentric with respect to its axis of rotation (21') and engages in a groove (26) of a rotatably mounted drive element (27) whose axis of rotation (27') is offset with respect to that of the input drive element (21) and which is connected to the input drive shaft (14, 43) of the drive mechanism (5, 31).

6. Device according to Claim 3 or 4, characterized in that the intermediate gear mechanism (20) has an output drive element (21) that is rotatably mounted and connected to the input drive shaft (14, 43) of the drive mechanism (5, 31) and on which there is arranged a carrier element (25), preferably a roller, that is eccentric with respect to its axis of rotation (21') and engages in a groove (26) on a rotatably mounted input drive element (27) that is coupled to the drive motor and whose axis of rotation (27') is offset with respect to that of the output drive element (21).

7. Device according to one of Claims 2 - 6, characterized in that the drive mechanism (5, 31) is constructed as a lever mechanism.

8. Device according to Claim 7, characterized in that the drive mechanism (5) that moves the suction head (4) in a direction (U) along a closed path (6) has an oscillating rocker (11) whose coupler (10b) has a preferably bent-over extension arm (10a), to which the suction head (4) is fitted.

9. Device according to Claim 7, characterized in that the drive mechanism (31) that moves the suction head (4) to and fro between two locations (48, 50) along substantially the same path (49) has a lever (32), to which the suction head (4) is fastened and which is connected in articulated fashion at one end to a pivotably mounted rocker lever (35) and at the other end to a likewise pivotably mounted further lever (37) which is coupled to a final crank drive (40, 42) that drives to and fro in an oscillating manner.

## Revendications

1. Procédé pour soulever des produits imprimés d'une pile, dans lequel au moins une tête d'aspiration (4) reliable temporairement à une source de dépression est déplacée, au moyen d'un mécanisme d'entraînement (5, 31), qui est entraîné par un moteur (22) avec une vitesse de rotation constante, le long d'un chemin de déplacement (6, 49) avec une vitesse variable depuis un poste de reprise (7, 48), dans lequel un produit (2) est saisi à la fois, à un poste de remise (8, 50), dans lequel le produit saisi (2) est cédé, et en retour, dans lequel la vitesse de la tête d'aspiration (4) est minimale dans la région du poste de reprise (7, 48) lors de la saisie d'un produit (2) et augmente ensuite, caractérisé en ce que la vitesse de rotation constante (ω₁) de l'arbre de sortie du moteur (22) est convertie, par une transmission intermédiaire (20), dont l'arbre d'entraînement (21) est relié à l'arbre de sortie du moteur (22) et dont l'arbre de sortie (27) est relié à l'organe d'entraînement (14, 43) du mécanisme d'entraînement (5, 31), en une vitesse de rotation variable (ω₂) de l'arbre de sortie (27) de la transmission intermédiaire (20), de telle façon que la tête d'aspiration (4) soit déplacée le long de son chemin de déplacement (6, 49) avec une vitesse, dont l'évolution est aussi déterminée par la transmission intermédiaire (20).

2. Dispositif pour soulever des produits imprimés d'une pile, avec au moins une tête d'aspiration (4) reliable temporairement à une source de dépression pour saisir et emporter un produit (2) à la fois, et un mécanisme d'entraînement (5, 31) entraîné par un moteur (22) avec une vitesse de rotation constante pour la tête d'aspiration (4), pour déplacer cette dernière avec une vitesse variable le long d'un chemin de déplacement (6, 49) depuis un poste de reprise (7, 48), dans lequel la tête d'aspiration (4) saisit un produit (2) à la fois, à un poste de remise (8, 50), dans lequel la tête d'aspiration (4) cède le produit (2) saisi, et en retour, dans lequel la vitesse de la tête d'aspiration est minimale dans la région du poste de reprise (7, 48) lors de la saisie d'un produit (2) et augmente ensuite, caractérisé en ce que l'arbre de sortie du moteur (22) est relié à l'arbre d'entraînement (21) d'une transmission intermédiaire (20), dont l'arbre de sortie (27) est relié à l'organe d'entraînement (14, 43) du mécanisme d'entraînement (5, 31), et qui convertit la vitesse de rotation constante (ω₁) de l'arbre de sortie du moteur (22) en une vitesse de rotation variable (ω₂) de son arbre de sortie (27), afin de déplacer la tête d'aspiration (4) le long de son chemin de déplacement (6, 49) avec une vitesse dont l'évolution est aussi déterminée par la transmission intermédiaire (20).

3. Dispositif suivant la revendication 2, caractérisé en ce que la transmission intermédiaire (20) est un mécanisme à manivelle.

4. Dispositif suivant la revendication 3, caractérisé en ce que la transmission intermédiaire (20) est constituée par un mécanisme à coulisse tournant.

5. Dispositif suivant la revendication 3 ou 4, caractérisé en ce que la transmission intermédiaire (20) présente un organe d'entraînement (21) couplé au moteur (22) et supporté de façon rotative, sur lequel est disposé un élément d'entraînement (25), de préférence un galet, excentrique à son axe de rotation (21'), qui est en prise avec un écrou (26) sur un organe de sortie (27) supporté de façon rotative, dont l'axe de rotation (27') est décalé par rapport à celui de l'organe d'entraînement (21) et qui est relié à l'arbre d'entraînement (14, 43) du mécanisme d'entraînement (5, 31).

6. Dispositif suivant la revendication 3 ou 4, caractérisé en ce que la transmission intermédiaire (20) présente un organe de sortie (21) supporté de façon rotative, relié à l'arbre d'entraînement (14, 43) du mécanisme d'entraînement (5, 31), sur lequel est disposé un organe d'entraînement (25), de préférence un galet, excentrique à son axe de rotation (21'), qui est en prise avec un écrou (26) sur un organe d'entraînement (27) supporté de façon rotative et couplé au moteur, et dont l'axe de rotation (27') est décalé par rapport à celui de l'organe de sortie (21).

7. Dispositif suivant l'une quelconque des revendications 2 - 6, caractérisé en ce que le mécanisme d'entraînement (5, 31) est constitué par un mécanisme à levier.

8. Dispositif suivant la revendication 7, caractérisé en ce que le mécanisme d'entraînement (5), déplaçant la tête d'aspiration (4) dans une direction (U) le long d'un chemin fermé (6), présente un mécanisme à manivelle et bielle oscillante (11), dont la bielle (10b) présente un bras de prolongement (10a) de préférence coudé, sur lequel est installée la tête d'aspiration (4).

9. Dispositif suivant la revendication 7, caractérisé en ce que le mécanisme d'entraînement (31), déplaçant la tête d'aspiration (4) en va-et-vient entre deux positions (48, 50) le long essentiellement du même chemin (49) fermé, présente un levier (32), auquel la tête d'aspiration (4) est fixée et qui est articulé par une extrémité à un levier oscillant (35) supporté de façon pivotante et par l'autre extrémité à un autre levier (37) également supporté de façon pivotante, qui est couplé à un mécanisme à manivelle (40, 42) entraînant ce dernier en oscillation alternée.
